# FASCICULE DE BREVET EUROPEEN

(11) **EP 1 871 199 B1**
(45) Date de publication et mention de la délivrance du brevet: **10.10.2012**
(21) Numéro de dépôt: 06709381.5
(22) Date de dépôt: 27.02.2006
(51) Int. Cl.: A47C 17/48

(54) **STRUCTURE DE MEUBLE, TEL QUE LIT ESCAMOTABLE, À PIEDS ESCAMOTABLES**
MÖBELSTÜCKSTRUKTUR WIE EIN ZUSAMMENKLAPPBARES BETT MIT KLAPPFÜSSEN
FURNITURE ITEM STRUCTURE, SUCH AS COLLAPSIBLE BED, WITH FOLDING LEGS

(30) Priorité: 07.03.2005 FR 0502264
(43) Date de publication de la demande: 02.01.2008
(73) Titulaire: Paoutoff, Alexis, 38680 Saint Jus de Claix (FR)
(72) Inventeur: Paoutoff, Alexis, 38680 Saint Jus de Claix (FR)
(74) Mandataire: Dossmann, Gérard
(86) Numéro de dépôt international: PCT/FR2006/000432
(87) Numéro de publication internationale: WO 2006/095073

(56) Documents cités:
- DE-B- 1 073 176
- GB-A- 181 995
- GB-A- 1 464 852

## Description

La présente invention concerne le domaine des meubles, plus particulièrement des lits escamotables.

Un exemple de lits escamotables est par example comme des documents GB-A-1464 852 et DE-B-1073176.

Généralement, ils comprennent une partie fixe et une partie pivotante par rapport à la partie fixe et adaptée pour occuper une position allongée horizontale d'utilisation dans laquelle la partie pivotante s'étend vers avant et une position repliée dans laquelle la partie pivotante est relevée verticalement. La partie fixe et la partie pivotante sont munies d'habillage tels qu'en position repliée, ils présentent l'apparence d'une armoire. L'habillage de la partie pivotante présente un rebord en saillie constituant un pied d'appui sur le sol en position allongée.

La présente invention a pour but de proposer une autre manière de réaliser l'appui sur le sol de la partie pivotante en position allongée.

La présente invention a pour objet une structure de meuble, tel qu'un lit escamotable, qui comprend une partie fixe et une partie pivotante comprenant un châssis sensiblement plan et montée de façon articulée sur la partie fixe entre une position relevée sensiblement verticale et une position allongée sensiblement horizontale.

Selon l'invention, ladite partie pivotante comprend au moins un guide qui s'étend sensiblement perpendiculairement audit châssis et au moins un pied monté sur ce guide de façon à coulisser et des moyens d'actionnement reliant ledit pied à ladite partie fixe et adaptés pour déplacer ce dernier entre une position sortie lorsque ladite partie pivotante est en position allongée de façon que son extrémité libre vienne en appui sur le sol et une position rentrée lorsque le lit est à sa position relevée.

Selon l'invention, la partie pivotante comprend de préférence une paroi frontale venant en regard du sol lorsqu'elle est à sa position allongée, ledit pied s'étendant au travers de cette paroi frontale de telle sorte qu'en position rentrée son extrémité libre soit rapprochée de cette paroi frontale.

Selon l'invention, ladite paroi frontale et ledit châssis délimitent de préférence un espace dans lequel lesdits moyens d'actionnement sont disposés.

Selon l'invention, la structure comprend de préférence une butée de limitation de course et/ou d'anti-effondrement coopérant avec le pied lorsque ce dernier est à sa position sortie.

Selon l'invention, lesdits moyens d'actionnement comprennent de préférence un organe monté pivotant sur la partie pivotante, cet organe comprenant deux bras dont un premier bras est relié au pied par une première tringle et un second bras est relié à la partie fixe par une seconde tringle.

Selon l'invention, lorsque ledit pied est à sa position sortie et à sa position rentrée, l'axe transversal d'articulation du second bras sur la seconde tringle n'est de préférence pas aligné avec l'axe transversal d'articulation de cette seconde tringle sur ladite partie fixe et l'axe transversal d'articulation dudit organe sur ladite partie pivotante.

Selon l'invention, lorsque ledit pied se déplace entre sa position sortie et sa position rentrée, l'axe transversal d'articulation du second bras sur la seconde tringle se situe de préférence d'un côté du plan passant par l'axe transversal d'articulation de cette seconde tringle sur ladite partie fixe et l'axe transversal d'articulation dudit organe sur ladite partie pivotante.

Selon l'invention, la structure comprend de préférence des moyens tels que ledit premier bras et ladite première tringle produisent un effet de genouillère lorsque ledit pied est à sa position sortie.

Selon l'invention, la partie fixe comprend de préférence une butée de limitation de course dudit premier bras et de ladite première tringle telle que ledit premier bras et ladite première tringle produisent un effet de genouillère lorsque ledit pied est à sa position sortie.

Selon l'invention, ledit guide comprend de préférence une partie tubulaire dans laquelle ledit pied est monté coulissant.

Selon l'invention, ladite partie tubulaire et ledit pied présentent de préférence des sections carrées.

Selon l'invention, l'extrémité libre dudit pied présente de préférence une plaque d'extrémité venant dans le voisinage de ou en appui contre la face frontale de ladite paroi frontale lorsque ledit pied est amené à sa position rentrée.

Selon l'invention, la longueur dudit pied est de préférence réglable.

Selon l'invention, ladite partie fixe peut avantageusement comprendre deux flasques latéraux et ladite partie pivotante comprend un châssis, ce châssis étant porté par ladite partie fixe par l'intermédiaire d'un axe transversal d'articulation, lesdits flasques latéraux étant reliés par une barre transversale de renfort, solidaire de ces flasques et disposée dans une zone située en dessous dudit axe de pivotement, lesdits moyens d'actionnement étant reliés à cette barre de renfort.

Un mode particulier de réalisation d'une structure de lit repliable selon la présente invention va maintenant être décrit à titre d'exemple non limitatif et illustré par le dessin, sur lequel :
- La figure 1 représente une vue en perspective, en position allongée, d'une structure de base d'un lit escamotable selon l'invention ;
- La figure 2 représente une vue en perspective, en position relevée ou repliée, de la structure de base de la figure 1 ;
- Les figures 3 et 4 représentent des vues en perspective, respectivement en position allongée et en position relevée, de la structure de base précitée, équipée d'un habillage ;
- La figure 5 représente une vue partielle en perspective d'un pied et de son moyen d'actionnement équipant la structure précitée ;
- Et les figures 6, 7 et 8 représentent des vues partielles de côté, respectivement en position allongée, en position intermédiaire et en position relevée, du pied et de son moyen d'actionnement de la figure 5.

La structure 1 de lit relevable ou repliable représentée comprend un support fixe 2 qui comprend deux flasques latéraux 3 distants l'un de l'autre et un châssis pivotant 4 qui présente une partie engagée entre ces flasques 3 et qui est monté pivotant sur ces derniers par l'intermédiaire d'un axe transversal de pivotement 5.

Le support fixe 2 comprend des traverses 6 solidaires des flasques 3 et adaptées pour être en contact avec le sol et/ou un mur et le fixer par exemple par des vis les traversant.

Le support fixe 2 comprend en outre une barre transversale de renfort 7 solidaire des flasques 3 et disposée dans une zone située en dessous de l'axe de pivotement 5.

Le châssis pivotant 4 comprend un cadre 8 sensiblement rectangulaire constitué par des barres latérales 8a et des barres transversales arrière et avant 8b et des barres intermédiaires formant une croix 9 et reliées aux barres 8a et 8b.

Le châssis pivotant 4 comprend en outre des barres transversales inférieures 10 qui sont disposées, approximativement, aux deux extrémités et au milieu du cadre 8 et dont les extrémités sont reliées aux barres latérales 8a de ce cadre.

Des moyens d'actionnements, pour faire pivoter le châssis 4 entre une position allongée horizontale d'utilisation dans laquelle le cadre 8 s'étend vers avant et une position repliée dans laquelle le cadre 8 est relevée verticalement, comprennent des vérins pneumatiques latéraux 11 d'assistance qui sont installés entre la barre de renfort 7 et les barres latérales 8a du cadre 8 et un vérin d'actionnement 12, commandable par un utilisateur, qui est installé entre le milieu de la barre de renfort 7 et la barre centrale 9a de la croix 9 parallèle aux barres latérales 8a.

La structure 1 comprend en outre un habillage fixe qui comprend notamment des flancs latéraux inférieurs 13 fixés sur les faces extérieures des flasques 3 et des flancs latéraux supérieurs 14 prolongeant vers le haut les flancs latéraux inférieurs 13 et présentant des bords avant en retrait vers l'arrière par rapport aux bords verticaux avant des flancs latéraux inférieurs 13. Une paroi transversale arrière 14a, verticale, relie les flancs supérieurs 14.

La structure 1 comprend également un habillage monté sur le châssis 4, qui comprend notamment un caisson d'habillage 15 dont la partie arrière est engagée entre les flasques 3.

Ce caisson 15 comprend des parois latérales 16, une paroi frontale 17 qui vient en regard du sol lorsqu'il est à sa position allongée et qui est fixée sur les barres transversales 10 du châssis 4, ménageant un espace entre le cadre 8 et la paroi frontale 17 pour y loger les vérins 11 et 12, ainsi qu'une paroi transversale avant 18 située du côté de l'extrémité libre avant du châssis 4 et une paroi transversale arrière 18a située du côté de l'extrémité libre arrière du châssis 4.

Ainsi, en position repliée, le caisson 15 s'engage entre les flancs inférieurs 13 et en partie entre les flancs supérieurs 14, de façon que la structure 1 ait l'apparence d'une armoire, le bord supérieur de la paroi arrière 18a venant à proximité du bord inférieur de la paroi arrière 14a.

Les parties avant, situées du côté de la paroi avant 18, des barres latérales 8a du cadre 8 sont munies de plaques 19 qui s'étendent vers la paroi frontale 17 et qui portent, à proximité de cette paroi et en face l'une de l'autre, des portions de profilés tubulaires 20 de sections carrées qui constituent des guides perpendiculaires au plan du cadre 8 et de la paroi frontale 17.

La paroi frontale 17 présente des passages traversants carrés 21 ménagés en face des profilés tubulaires 20.

Dans les profilés tubulaires 20 sont installés des pieds escamotables, 22 de sections carrées, dimensionnés de façon à pouvoir coulisser perpendiculairement au plan du cadre 8 et de la paroi frontale 17 et au travers des passages 21.

Les pieds 22 dépassent d'un côté et de l'autre des profilés tubulaires 20 et leurs extrémités extérieures à la paroi frontale 17 portent des plaques carrées 23 plus grandes que les passages 21, ces plaques étant de préférence montées réglables sur les pieds dans le sens de coulissement de ces derniers, par exemple par des systèmes vis-écrous, de telle sorte que la longueur des pieds est réglable.

Les extrémités intérieures des pieds 22 sont reliées à des moyens d'actionnement 24 placés dans l'espace séparant le cadre 8 et la paroi frontale 17 et construits de la manière suivante.

Les moyens d'actionnement comprennent des organes pivotants 25 montés sur les plaques 19 par l'intermédiaire d'axes transversaux 26 et comprenant deux bras 27 et 28 en forme de L dont l'angle est obtus.

Les bras 27 sont reliés à l'extrémité intérieure des pieds 22 par l'intermédiaire de tringles 29 articulées sur les pieds 22 grâce à des axes transversaux d'articulation 30 et sur les bras 27 grâce à des axes transversaux d'articulation 31.

Les bras 28 sont reliés à distance à la barre de renfort 7 par l'intermédiaire de longues tringles 32 articulées sur la barre de renfort 7 grâce à des axes transversaux d'articulation 33 et sur les bras 28 grâce à des axes transversaux d'articulation 34.

Les moyens d'actionnement 24 sont dimensionnés de telle sorte que le pivotement du châssis 4 provoque le coulissement des pieds dans les guides 20 sous l'effet de la variation de la distance entre les axes transversaux 26 et les axes transversaux 34 et de la rotation résultante des organes pivotants 25.

Lorsque le châssis 4 est amené à sa position allongée, les pieds sont amenés à une position sortie, visible sur la figure 6, dans laquelle les plaques d'extrémité 23 viennent en appui sur le sol, à proximité des coins avant du châssis 4.

Lorsque châssis 4 est amené à sa position relevée, les pieds sont amenés à une position rentrée, visible sur la figure 8, dans laquelle les plaques 23 viennent à proximité de la face extérieure de la paroi frontale 17, de préférence en contact avec cette dernière, en passant par des positions intermédiaires visibles sur la figure 7. Ainsi, les pieds 22 ne sont plus visibles.

Avantageusement, lorsque les pieds 22 se déplacent entre leur position sortie et leur position rentrée, les axes transversaux 34 du bras 28 sur les tringles 32 se situent d'un côté du plan passant par les axes transversaux 33 des tringles 32 sur la barre de renfort 7 du support fixe 2 et les axes transversaux 26 des organes pivotants 25 sur le cadre 8 du châssis pivotant 4.

En outre, lorsque les pieds 22 sont amenés à leur position sortie, les axes transversaux 31 vont légèrement au-delà de leur position alignée avec les axes transversaux 26 et 30 et les bras 27 viennent en appui contre des butées 35 de limitation de course et d'anti-effondrement, les butées 35 étant portées par les plaques 19. Ainsi, les bras 27 et les tringles 29 produisent un effet de genouillère.

La présente invention ne se limite pas à l'exemple particulier de réalisation décrit ci-dessus. La partie fixe et la partie pivotante de la structure pourraient être de conceptions différentes. Par exemple, la partie pivotante pourrait être une porte frontale épaisse d'un meuble. Les formes et dispositions des guides et des pieds coulissants pourraient être différentes. Les moyens d'actionnement pourraient aussi être différents. Bien des variantes sont en effet possibles sans sortir du cadre des revendications annexées.

## Revendications

1. Structure de meuble, tel qu'un lit escamotable, comprenant une partie fixe et une partie pivotante comprenant un châssis sensiblement plan et montée de façon articulée sur la partie fixe entre une position relevée sensiblement verticale et une position allongée sensiblement horizontale, ladite partie pivotante étant munie d'un pied, **caractérisée par le fait que** ladite partie pivotante (4) comprend au moins un guide (20) qui s'étend sensiblement perpendiculairement audit châssis (4) et au moins un pied (22) monté sur ce guide de façon à coulisser et des moyens d'actionnement (24) reliant ledit pied à ladite partie fixe et adaptés pour déplacer ce dernier entre une position sortie lorsque ladite partie pivotante est en position allongée de façon que son extrémité libre vienne en appui sur le sol et une position rentrée lorsque le châssis est à sa position relevée.

2. Structure selon la revendication 1, **caractérisée par le fait que** la partie pivotante comprend une paroi frontale (17) venant en regard du sol lorsqu'elle est à sa position allongée, ledit pied (22) s'étendant au travers de cette paroi frontale de telle sorte qu'en position rentrée son extrémité libre soit rapprochée de cette paroi frontale.

3. Structure selon la revendication 2, **caractérisée par le fait que** ladite paroi frontale (17) et ledit châssis (4) délimitent un espace dans lequel lesdits moyens d'actionnement (24) sont disposés.

4. Structure selon l'une quelconque des revendications précédentes, **caractérisée par le fait qu'**elle comprend une butée de limitation de course et/ou d'anti-effondrement (35) coopérant avec le pied (22) lorsque ce dernier est à sa position sortie.

5. Structure selon l'une quelconque des revendications précédentes, **caractérisée par le fait que** lesdits moyens d'actionnement (24) comprennent un organe (25) monté pivotant sur la partie pivotant, cet organe comprenant deux bras dont un premier bras (27) est relié au pied (22) par une première tringle (29) et un second bras (28) est relié à la partie fixe (7) par une seconde tringle (32).

6. Structure selon la revendication 5, **caractérisée par le fait que**, lorsque ledit pied (22) est à sa position sortie et à sa position rentrée, l'axe transversal d'articulation (34) du second bras (28) sur la seconde tringle (32) n'est pas aligné avec l'axe transversal d'articulation (33) de cette seconde tringle sur ladite partie fixe (7) et l'axe transversal d'articulation (26) dudit organe (25) sur ladite partie pivotante (4).

7. Structure selon l'une des revendications 5 et 6, **caractérisée par le fait que**, lorsque ledit pied (22) se déplace entre sa position sortie et sa position rentrée, l'axe transversal d'articulation (34) du second bras (28) sur la seconde tringle (32) se situe d'un côté du plan passant par l'axe transversal d'articulation (33) de cette seconde tringle sur ladite partie fixe (7) et l'axe transversal d'articulation (26) dudit organe (25) sur ladite partie pivotante (4).

8. Structure selon l'une quelconque des revendications 5 à 7, **caractérisée par le fait qu'**elle comprend des moyens tels que ledit premier bras (27) et ladite première tringle (29) produisent un effet de genouillère lorsque ledit pied (22) est à sa position sortie.

9. Structure selon l'une quelconque des revendications 5 à 8, **caractérisée par le fait que** la partie fixe comprend une butée de limitation de course (35) dudit premier bras et de ladite première tringle telle que ledit premier bras et ladite première tringle produisent un effet de genouillère lorsque ledit pied est à sa position sortie.

10. Structure selon l'une quelconque des revendications précédentes, **caractérisée par le fait que** ledit guide (20) comprend une partie tubulaire dans laquelle ledit pied est monté coulissant.

11. Structure selon la revendication 10, **caractérisée par le fait que** ladite partie tubulaire (20) et ledit pied (22) présentent des sections carrées.

12. Structure selon la revendication 2, **caractérisée par le fait que** l'extrémité libre dudit pied (22) présente une plaque d'extrémité (23) venant dans le voisinage de ou en appui contre la face frontale de ladite paroi frontale (17) lorsque ledit pied est amené à sa position rentrée.

13. Structure selon l'une quelconque des revendications précédentes, **caractérisée par le fait que** la longueur dudit pied (22) est réglable.

14. Structure selon l'une quelconque des revendications précédentes, **caractérisée par le fait que** ladite partie fixe comprend deux flasques latéraux (3) et ladite partie pivotante comprend un châssis (4), ce châssis étant porté par ladite partie fixe par l'intermédiaire d'un axe transversal de pivotement (5), lesdits flasques latéraux étant reliés par une barre transversale de renfort (7), solidaire de ces flasques et disposée dans une zone située en dessous dudit axe de pivotement (5), lesdits moyens d'actionnement (24) étant reliés à cette barre de renfort.

## Claims

1. Structure for a piece of furniture, such as a retractable bed, comprising a fixed part and a pivoting part, the latter comprising an essentially flat frame and being hinged to the fixed part between an essentially vertical raised position and an essentially horizontal lowered position, said pivoting part being provided with a leg, the structure being **characterized in that** said pivoting part (4) comprises at least one guide (20) which extends approximately at right angles to said frame (4) and at least one leg (22) mounted on this guide in such a way as to slide, with actuating means (24) connecting said leg to said fixed part to move said leg between an extended position when said pivoting part is in the lowered position in such a way that its free end is standing on the floor and a withdrawn position when the frame is in its raised position.

2. Structure according to Claim 1, **characterized in that** the pivoting part comprises a front wall (17) which faces the floor when in its lowered position, said leg (22) extending through this front wall in such a way that in the withdrawn position its free end is close to this front wall.

3. Structure according to Claim 2, **characterized in that** said front wall (17) and said frame (4) define a space in which said actuating means (24) are located.

4. Structure according to any one of the preceding claims, **characterized in that** it comprises a limit-of-travel and/or collapse-prevention stop (35) that acts on the leg (22) when the leg is in its extended position.

5. Structure according to any one of the preceding claims, **characterized in that** said actuating means (24) comprise a member (25) pivoting on the pivoting part, this member comprising two arms, of which a first arm (27) is connected to the leg (22) by a first link (29) and a second arm (28) is connected to the fixed part (7) by a second link (32).

6. Structure according to Claim 5, **characterized in that**, when said leg (22) is both in its extended position and in its withdrawn position, the transverse hinge pin (34) connecting the second arm (28) to the second link (32) is not aligned with the transverse hinge pin (33) connecting this second link to said fixed part (7) and the transverse hinge pin (26) connecting said member (25) to said pivoting part (4).

7. Structure according to either of Claims 5 and 6, **characterized in that**, when said leg (22) moves between its extended position and its withdrawn position, the transverse hinge pin (34) connecting the second arm (28) to the second link (32) is on one side of the plane passing through the transverse hinge pin (33) connecting this second link to said fixed part (7) and the transverse hinge pin (26) connecting said member (25) to said pivoting part (4).

8. Structure according to any one of Claims 5 to 7, **characterized in that** it comprises means such that said first arm (27) and said first link (29) produce a toggle action when said leg (22) is in its extended position.

9. Structure according to any one of Claims 5 to 8, **characterized in that** the fixed part comprises a stop (35) to limit the travel of said first arm and said first link such that said first arm and said first link produce a toggle action when said leg is in its extended position.

10. Structure according to any one of the preceding claims, **characterized in that** said guide (20) comprises a tubular part in which said leg slides.

11. Structure according to Claim 10, **characterized in that** said tubular part (20) and said leg (22) have square cross sections.

12. Structure according to Claim 2, **characterized in that** the free end of said leg (22) has an end plate (23) which is close to or in contact with the front face of said front wall (17) when said leg is moved into its withdrawn position.

13. Structure according to any one of the preceding claims, **characterized in that** the length of said leg (22) is adjustable.

14. Structure according to any one of the preceding claims, **characterized in that** said fixed part comprises two side boards (3) and said pivoting part comprises a frame (4), this frame being supported by said fixed part via a transverse pivot pin (5), said side boards being connected by a transverse reinforcing bar (7) connected to these boards and located in a region situated below said pivot pin (5), said actuating means (24) being connected to this reinforcing bar.

## Patentansprüche

1. Aufbau eines Möbels, wie eines Klappbetts, der einen ortsfesten Teil und einen schwenkbaren Teil enthält, der einen im Wesentlichen ebenen und an den ortsfesten Teil zwischen einer im Wesentlichen senkrechten angehobenen Stellung und einer im Wesentlichen waagrechten liegenden Stellung gelenkig montierten Gestellrahmen enthält, wobei der schwenkbare Teil mit einem Fuß versehen ist, **dadurch gekennzeichnet, dass** der schwenkbare Teil (4) mindestens eine Führung (20), die sich im Wesentlichen lotrecht zum Gestellrahmen (4) erstreckt, und mindestens einen Fuß (22), der so auf diese Führung montiert ist, dass er gleitet, und Betätigungseinrichtungen (24) enthält, die den Fuß mit dem ortsfesten Teil verbinden und geeignet sind, um diesen Fuß zwischen einer ausgezogenen Stellung, wenn der schwenkbare Teil in der liegenden Stellung ist, so dass sein freies Ende auf dem Boden aufliegt, und einer eingezogenen Stellung zu verschieben, wenn der Gestellrahmen in seiner angehobenen Stellung ist.

2. Aufbau nach Anspruch 1, **dadurch gekennzeichnet, dass** der schwenkbare Teil eine Stirnwand (17) enthält, die dem Boden gegenüberliegt, wenn er in seiner liegenden Stellung ist, wobei der Fuß (22) sich so durch diese Stirnwand erstreckt, dass sein freies Ende in der eingezogenen Stellung dieser Stirnwand angenähert ist.

3. Aufbau nach Anspruch 2, **dadurch gekennzeichnet, dass** die Stirnwand (17) und der Gestellrahmen (4) einen Raum begrenzen, in dem die Betätigungseinrichtungen (24) angeordnet sind.

4. Aufbau nach einem der vorhergehenden Ansprüche, **dadurch gekennzeichnet, dass** er einen Hubbegrenzungs- und/oder den Zusammenbruch verhindernden Anschlag (35) enthält, der mit dem Fuß (22) zusammenwirkt, wenn dieser in seiner ausgezogenen Stellung ist.

5. Aufbau nach einem der vorhergehenden Ansprüche, **dadurch gekennzeichnet, dass** die Betätigungseinrichtungen (24) ein Organ (25) enthalten, das schwenkbar auf den schwenkbaren Teil montiert ist, wobei dieses Organ zwei Arme enthält, von denen ein erster Arm (27) mit dem Fuß (22) über eine erste Stange (29) und ein zweiter Arm (28) mit dem ortsfesten Teil (7) über eine zweite Stange (32) verbunden ist.

6. Aufbau nach Anspruch 5, **dadurch gekennzeichnet, dass**, wenn der Fuß (22) in seiner ausgezogenen Stellung und in seiner eingezogenen Stellung ist, die Quergelenkachse (34) des zweiten Arms (28) an der zweiten Stange (32) nicht mit der Quergelenkachse (33) dieser zweiten Stange am ortsfesten Teil (7) und der Quergelenkachse (26) des Organs (25) am schwenkbaren Teil (4) fluchtend ausgerichtet ist.

7. Aufbau nach einem der Ansprüche 5 und 6, **dadurch gekennzeichnet, dass**, wenn der Fuß (22) sich zwischen seiner ausgezogenen Stellung und seiner eingezogenen Stellung verschiebt, die Quergelenkachse (34) des zweiten Arms (28) an der zweiten Stange (32) sich auf einer Seite der durch die Quergelenkachse (33) dieser zweiten Stange am ortsfesten Teil (7) und die Quergelenkachse (26) des Organs (25) am schwenkbaren Teil (4) verlaufenden Ebene befindet.

8. Aufbau nach einem der Ansprüche 5 bis 7, **dadurch gekennzeichnet, dass** er derartige Einrichtungen enthält, dass der erste Arm (27) und die erste Stange (29) eine Kniewirkung erzeugen, wenn der Fuß (22) in seiner ausgezogenen Stellung ist.

9. Aufbau nach einem der Ansprüche 5 bis 8, **dadurch gekennzeichnet, dass** der ortsfeste Teil einen Hubbegrenzungsanschlag (35) des ersten Arms und der ersten Stange enthält, so dass der erste Arm und die erste Stange eine Kniewirkung erzeugen, wenn der Fuß in seiner ausgezogenen Stellung ist.

10. Aufbau nach einem der vorhergehenden Ansprüche, **dadurch gekennzeichnet, dass** die Führung (20) einen rohrförmigen Teil enthält, in den der Fuß gleitend montiert ist.

11. Aufbau nach Anspruch 10, **dadurch gekennzeichnet, dass** der rohrförmige Teil (20) und der Fuß (22) quadratische Querschnitte aufweisen.

12. Aufbau nach Anspruch 2, **dadurch gekennzeichnet, dass** das freie Ende des Fußes (22) eine Endplatte (23) aufweist, die in die Nähe der oder in Auflage auf die Stirnseite der Stirnwand (17) kommt, wenn der Fuß in seine eingezogene Stellung gebracht wird.

13. Aufbau nach einem der vorhergehenden Ansprüche, **dadurch gekennzeichnet, dass** die Länge des Fußes (22) einstellbar ist.

14. Aufbau nach einem der vorhergehenden Ansprüche, **dadurch gekennzeichnet, dass** der ortsfeste Teil zwei Seitenflansche (3) und der schwenkbare Teil einen Gestellrahmen (4) enthält, wobei dieser Gestellrahmen von dem ortsfesten Teil mit Hilfe einer Querschwenkachse (5) getragen wird, wobei die Seitenflansche durch eine Verstärkungsquerlatte (7) verbunden sind, die fest mit diesen Flanschen verbunden und in einer Zone angeordnet ist, die sich unter der Schwenkachse (5) befindet, wobei die Betätigungseinrichtungen (24) mit dieser Verstärkungslatte verbunden sind.
